# EUROPÄISCHE PATENTSCHRIFT

(11) **EP 0 275 422 B1**
(45) Veröffentlichungstag und Bekanntmachung des Hinweises auf die Patenterteilung: **11.03.1992**
(21) Anmeldenummer: 87117719.2
(22) Anmeldetag: 01.12.1987
(51) Int. Cl.: E04F 11/16

(54) **Leiste mit Z-förmigem Querschnitt zum Abschliessen von keramischen Platten auf einer Stufe oder dergleichen**
Z-section finishing strip for protection of ceramic tiles on stair steps or the like
Baguette profilée en forme de Z pour la finition de carreaux en céramique sur une marche d'escalier ou similaire

(30) Priorität: 20.01.1987 DE 3701415
(43) Veröffentlichungstag der Anmeldung: 27.07.1988
(73) Patentinhaber: Schlüter, Werner, D-58644 Iserlohn (DE)
(72) Erfinder: Schlüter, Werner, D-58644 Iserlohn (DE)
(74) Vertreter: Schröter, Martin, Dipl.-Ing.

(56) Entgegenhaltungen:
- EP-A- 0 082 482
- DE-A- 2 122 623
- DE-U- 1 787 750
- DE-U- 7 023 406
- DE-U- 8 021 191
- DE-U- 8 700 868
- US-A- 4 077 825
- US-A- 4 455 797

## Beschreibung

Die Erfindung betrifft ein Profil zum Abschließen von keramischen Platten auf einer Stufe oder dergleichen, bestehend aus einer Leiste mit Z-förmigem Querschnitt, welche einen dünnen mit Durchbrechungen versehenen Befestigungsschenkel, einen dazu senkrechten Abschlußschenkel und einen zu diesem senkrechten Auftrittsschenkel aufweist, an dessen Oberseite ein rutschhemmender Abdeckstreifen aus Kunststoff vorgesehen ist.

Ein solches leistenartiges Profil ist aus DE-U 80 21 191 bekannt. Es hat insbesondere die Aufgabe, die erhöhte Putschgefahr auf Treppenstufen aus keramischen Plattenbelägen zu vermeiden. Aufgrund der geringen Stärke seines Befestigungsschenkels ist es ohne zusätzliche Aufbauhöhe unter den Keramikplatten einer Stufe zu befestigen. Der Auftrittsschenkel besitzt dabei mindestens zwei Befestigungsstellen für einen einzusprengenden rutschhemmenden Abdeckstreifen aus Gummi oder Kunststoff.

Aus dem DE-U 1 787 750 ist ein Kantenschutz aus Kunststoff für Treppenstufen bekannt, der mit einem Abdeckstreifen unter einem spitzen Winkel nach unten abgewinkelt ist und mit einer Vorspannung eine zur Vorderseite einer Treppenstufe hin wirkende Lippe aufweist.

Aus der DE-A 2 122 623 ist außerdem ein Treppenkantenprofil aus Kunststoff bekannt, bei dem an der Oberseite eines Auftrittsschenkels überdeckend ein Abdeckstreifen vorgesehen ist. Der aus hartem Kunststoff gefertigte Auftrittsschenkel ist mit dem aus weichem Kunststoff bestehenden Abdeckstreifen verbunden.

Die Aufgabe der Erfindung besteht darin, ein Profil zum Abschließen von keramischen Platten auf einer Stufe oder dergleichen gemäß dem Oberbegriff des Anspruchs 1 vorzuschlagen, bei dem der als Sicherheitselement dienende Abdeckstreifen in optisch besonders stark herausgestellter Weise sicher mit dem Auftrittsschenkel zu verbinden ist.

Die Aufgabe wird durch die kennzeichnenden Merkmale des Anspruchs 1 gelöst.

Ein solches Kunststoffprofil läßt sich mit den bekannten Fertigungstechniken und Vorrichtungen einstückig herstellen, sodaß eine Montage der rutschhemmenden Abdeckstreifen wie bei den bekannten Metallprofilen entsprechend der DE-U 8 021 191 entfällt. Dadurch wird auch die Gefahr des Loslösens dieser als Sicherheitselemente dienenden Abdeckstreifen vermieden. Der mittig in Längsrichtung im Abdeckstreifen eingelegte farbige Einlegestreifen ist vertieft angeordnet und von einem klarsichtigen Kunststoffstreifen überdeckt. Mit diesem farbigen Einlegestreifen wird ein optisch eindeutig erkennbares Sicherheitselement geschaffen, welches beispielsweise durch Zweifarbigkeit in Verbindung mit den angrenzenden Profilstegen erhöhte Aufmerksamkeit erregt und sicher am rutschhemmenden Abdeckstreifen gehalten ist.

Anhand eines abgebildeten Ausführungsbeispieles wird die Erfindung im folgenden näher erläutert. Es zeigen:
- Fig. 1: in einer prinzipiellen Schnittdarstellung den Kantenbereich einer mit Platten belegten Stufe, in der eine Leiste mit Z-förmigem Querschnitt eingesetzt ist
und
- Fig. 2: eine vergrößerte Schnittdarstellung der verwendeten Leiste.

Auf einer rohen, beispielsweise aus Beton gegossenen Stufe 2 ist im Kantenbereich die insgesamt mit der Ziffer 1 bezeichnete Profilleiste aus Kunststoff mit einem Z-förmigen Querschnitt eingesetzt, auf welche von oben eine keramische Platte 3 aufgebracht und gegen welche in vertikaler Richtung ebenfalls eine keramische Platte 4 herangeführt ist. Die Leiste 1 und die Platten 3,4 sind bei dieser Ausführungsart einer Stufe im sogenannten Dünnbettverfahren verlegt, wobei zur Befestigung an der Stufe eine relativ dünne Kontaktschicht 5 aus Mörtel oder einem entsprechenden Kleber aufgebracht ist. In die obere Schicht ist der Befestigungsschenkel 11 der Leiste 1 eingebracht. Durch die Durchbrechungen 111 tritt der Mörtel bzw. der Kleber hindurch und verbindet in diesem Bereich die Unterseite der Platte 3 mit dem Untergrund.

Senkrecht zu dem Befestigungsschenkel 11 der einstückig aus Kunststoff hergestellten Leiste 1 steht der Abschlußschenkel 16, der etwa die gleiche Stärke aufweist. Senkrecht zum Abschlußschenkel 16 und parallel zum Befestigungsschenkel 11 steht der Auftrittsschenkel 12. Im Bereich dieser drei Schenkel ist das verwendete Kunststoffmaterial hart eingestellt.

An der Oberseite des Auftrittsschenkels 12 ist den Schenkel überdeckend ein weich eingestellter, elastischer, rutschhemmender Abdeckstreifen 14 angeformt. Nach innen hin ist am Abdeckstreifen 14 ein Verbreiterungssteg 13 angeformt. Nach außen ist am Abdeckstreifen 14 eine den Auftrittsschenkel 12 nach unten überragende, mit Vorspannung zur Leiste 1 hin wirkende Lippe 141 angeformt. An der Oberseite des Abdeckstreifens 14 bilden Stege 142 bzw. Vertiefungen die rutschhemmenden Elemente.

Wie aus Figur 1 ersichtlich, liegt die Lippe 141 nach dem Einbau der keramischen Platte 4 mit Druck an der Außenseite der Platte an und überdeckt die Fuge. An der Unterseite des Auftrittsschenkels 12 sind Kammern bildende Verklammerungsstege 121 und 122 angeformt, die im Ausführungsbeispiel im Querschnitt Schwalbenschwanzform besitzen.

Etwa mittig ist in Längsrichtung vertieft im angeformten Abdeckstreifen 14 ein farbiger Einlegestreifen 6 angeordnet, der von einem klarsichtigen Kunststoffstreifen 15 überdeckt wird. Dieser Kunststoffstreifen 15 ist ebenfalls angeformt.

Nach innen gerichtet ist am äußeren Ende des Abschlußschenkels 16 ein Steg 13 angeformt, der die spätere Fugenausbildung beeinflußt.

## Patentansprüche

1. Profil zum Abschließen von keramischen Platten auf einer Stufe oder dergleichen, bestehend aus einer Leiste (1) mit Z-förmigem Querschnitt, welche einen dünnen mit Durchbrechungen (111) versehenen Befestigungsschenkel (11), einen dazu senkrechten Abschlußschenkel (16) und einen zu diesem senkrechten Auftrittsschenkel (12) aufweist, an dessen Oberseite ein rutschhemmender Abdeckstreifen (14) aus Kunststoff vorgesehen ist, **dadurch gekennzeichnet,** daß an der Oberseite des Auftrittsschenkels (12) der einstückig aus hartem Kunststoff hergestellten Leiste (1) überdeckend ein weich eingestellter elastischer Abdeckstreifen (14) angeformt ist, in dem etwa mittig in Längsrichtung ein farbiger Einlegestreifen (6) vertieft angeordnet ist, der von einem klarsichtigen Kunststoffstreifen (15) überdeckt ist, und daß der Abdeckstreifen (14) eine den Auftrittsschenkel (12) der Leiste (1) nach unten überragende, mit Vorspannung zur Leiste (1) hin wirkende Lippe (141) aufweist.

2. Leiste nach Anspruch 1, **dadurch gekennzeichnet,** daß der klarsichtige Kunststoffstreifen (15) am Abdeckstreifen (14) angeformt ist.

## Claims

1. Profile for edging ceramic tiles on a step or the like, comprising a rail (1), which has a Z-shaped cross-section and includes a thin securing shank (11) with openings (111) provided therein, an end shank (16) extending at right angles to said securing flank, and a tread shank (12) which extends at right angles to said end shank, a slip-proof cover strip (14) of plastics material being provided on the upper surface of said tread shank, characterised in that a soft-set resilient cover strip (14) is shaped to fit over the upper surface of the tread shank (12) of the rail (1), which is integrally formed from hard plastics material, a coloured insert strip (6) being disposed in a sunken manner in said cover strip substantially centrally when viewed with respect to the longitudinal direction and being covered by a transparent plastics material strip (15), and in that the cover strip (14) has a lip (141), which protrudes downwardly beyond the tread shank (12) of the rail (1) and acts in a direction towards the rail (1) with initial tension.

2. Rail according to claim 1, characterised in that the transparent plastics material strip (15) is shaped to fit on the cover strip (14).

## Revendications

1. Profilé pour la finition de carreaux en céramique sur une marche ou analogue, composé d'un nez de marche (1) dont la coupe est en forme de Z, comportant une fine bande de fixation (11), pourvu d'interstices (111), une bande de fermeture (16) perpendiculaire à cette dernière, et une bande d'appui (12) perpendiculaire à la précédente, pourvue à sa surface d'une bande de couverture antidérapant (14) en matière plastique, caractérisé en ce que la surface supérieure de la bande d'appui (12) du nez-de-marche (1), fabriqué d'une seul pièce en matière plastique dure, comprend, de façon à la recouvrir, une bande de couverture (14) élastique sous forme souple, au milieu de laquelle, dans le sens de la longueur, est agencée en creux une bande d'insertion (6) colorée, recouverte d'une bande en matière plastique transparente (15), et en ce que la bande de couverture (14) présente un bec (141) surplombant la bande d'appui (12) du nez-de-marche (1).

2. Nez-de-Marche selon la revendication 1, caractérisé en ce que la bande en matière plastique transparente (15) fait corps avec la bande de couverture (14).
